# FASCICULE DE BREVET EUROPEEN

(11) **EP 0 978 371 B1**
(45) Date de publication et mention de la délivrance du brevet: **20.11.2002**
(21) Numéro de dépôt: 99401918.0
(22) Date de dépôt: 27.07.1999
(51) Int. Cl.: B31B 15/00, B65D 21/02, B31B 1/25

(54) **Procédé de renforcement de parois porteuses d'un conditionnement en carton ondulé et conditionnement obtenu par ce procédé**
Verfahren zur Verstärkung der tragenden Seitenwand einer Steige aus Wellpappe sowie nach dem Verfahren hergestellter Artikel
Method of reinforcing the load carrying sidewalls of trays of corrugated cardboard and tray so obtained

(30) Priorité: 06.08.1998 FR 9810122
(43) Date de publication de la demande: 09.02.2000
(73) Titulaire: SMURFIT-SOCAR, F-94160 Saint-Mandé (FR)
(72) Inventeur: Dixneuf, Claude, 94370 SUCY EN BRIE (FR); Meurant, Alain, 94440 Marolles-en-Brie (FR)
(74) Mandataire: Jolly, Jean-Pierre

(56) Documents cités:
- EP-A- 0 444 004
- GB-A- 492 974

## Description

### DOMAINE DE L'INVENTION

La présente invention concerne un procédé de renforcement de la résistance au gerbage des parois porteuses d'un conditionnement en carton ondulé et un conditionnement obtenu par ce procédé.

### ETAT ANTERIEUR DE LA TECHNIQUE

Il est connu de renforcer la résistance au gerbage des parois porteuses d'un conditionnement en carton ondulé en repliant ou en rembordant vers l'intérieur du conditionnement des rabats qui sont articulés sur le bord supérieur des parois porteuses par des doubles lignes de refoulement. Ces rabats qui ont une largeur sensiblement égale à la hauteur des parois, viennent s'appliquer sur la paroi intérieure de ces dernières et leur bord libre inférieur se cale contre la paroi de fond du conditionnement. L'épaisseur des parois se trouve ainsi doublée sur toute la hauteur.

Pour donner le maximum de résistance à la compression aux parois transversales, les cannelures du carton ondulé doivent être orientées dans le sens vertical dans les parois latérales et dans les rabats et par conséquent les doubles lignes de refoulement doivent être orientées dans une direction perpendiculaire aux cannelures du carton. Ces doubles lignes de refoulement sont réalisées en marquant sur le flan de carton dont est issu le conditionnement, deux lignes de pliage parallèles très rapprochées. Dans le conditionnement à l'état monté, l'étroite bande définie entre les deux lignes de pliage est en principe rectiligne et contenue dans un plan horizontal.

Toutefois, l'expérience montre que, la plupart du temps, cette bande a un profil irrégulier, dû au fait que l'on maîtrise mal l'écrasement des cannelures du carton ondulé sur les lignes de refoulement. On constate que cette bande est souvent gondolée ou qu'elle présente un certain degré de gauchissement. Il en résulte que lorsque plusieurs conditionnements sont gerbés, la force de compression risque de ne s'exercer que sur certains points discrets du bord supérieur des parois latérales. Au niveau de ces points, les parois latérales peuvent flamber ou présenter une certaine fatigue qui diminue sa résistance au gerbage.

Un autre inconvénient du rembordement des parois latérales vers l'intérieur réside dans le fait que le contact entre le bord inférieur des rabats et la paroi du fond est relativement élastique en raison de la présence dans la paroi du fond des cannelures du carton. Ainsi, lors du gerbage, les parois latérales peuvent subir une légère déformation due à l'écrasement des cannelures de la paroi du fond.

### RESUME DE L'INVENTION

La présente invention vise à remédier à ces inconvénients et propose en premier lieu un procédé de renforcement des parois porteuses d'un conditionnement réalisé à partir d'un flan en carton ondulé à au moins une couche cannelée, dans lequel chacune des parois porteuses est constituée par un volet articulé sur la paroi de fond du conditionnement par une ligne de pliage, ledit procédé étant caractérisé en ce qu'il consiste :
à pratiquer sur ledit volet, sensiblement à égale distance entre son bord libre et ladite ligne de pliage, une coupe rectiligne à mi-chair qui tranche toute l'épaisseur du carton sauf la feuille de couverture se trouvant sur la face extérieure du flan, ladite coupe définissant de part et d'autre, une paroi latérale articulée sur la paroi de fond par ladite ligne de pliage et un rabat articulé sur ladite paroi latérale par une ligne de liaison formée sur la feuille de couverture non tranchée ;
à dresser le volet perpendiculairement à la paroi de fond ;
à plier le rabat vers l'extérieur du conditionnement en le faisant pivoter autour de ladite ligne de liaison ;
et à coller le rabat sur la face extérieure de la paroi latérale.

On obtient ainsi au sommet de la paroi latérale et du rabat contigu une surface d'appui parfaitement plate et horizontale, de largeur égale au double de l'épaisseur du carton. Cette surface offre un appui stable et régulier pour un autre conditionnement.

Le rabat a une hauteur exactement égale à celle de la paroi latérale, de sorte que son bord inférieur arrive au même niveau que la face inférieure de la paroi de fond. Il en résulte que lorsque plusieurs conditionnements sont gerbés, la paroi latérale et le volet de chacun d'eux s'appuient sur la paroi latérale et le volet du conditionnement sous-jacent.

L'effort de compression est donc également réparti entre la paroi latérale et le rabat et s'exerce uniformément sur toute la longueur de ces derniers.

L'invention concerne également un conditionnement obtenu par le procédé décrit ci-dessus.

### DESCRIPTION D'UN MODE DE REALISATION PREFERE

Un mode de réalisation de l'invention sera décrit à présent en regard du dessin annexé dans lequel :
la figure 1 montre une vue partielle d'un flan en carton ondulé montrant notamment une paroi latérale et son rabat avec une coupe à mi-chair entre eux ;
la figure 2 est une vue à plus grande échelle en coupe suivant la ligne II-II de la figure 1 ;
la figure 3 est une vue en coupe partielle illustrant le mode de pliage du flan pour former la paroi latérale rembordée extérieurement par le rabat ;
la figure 4 représente un mode de réalisation particulier d'un flan servant à réaliser un conditionnement pourvu de parois latérales porteuses renforcées par le procédé illustré par les figures 1 à 3 ; et
la figure 5 montre le conditionnement réalisé avec le flan de la figure 4.

### DESCRIPTION DETAILLEE D'UN MODE DE REALISATION

On expliquera tout d'abord le principe du procédé de renforcement selon l'invention en se reportant aux figures 1 à 3 qui représentent une portion de flan en carton ondulé comprenant deux couches cannelées 10, 12 séparées par une feuille de papier intermédiaire 14 et recouvertes extérieurement par deux feuilles de couverture intérieure 16 et extérieure 18, mais comme on le verra, l'invention s'applique également à un carton ondulé comprenant une, deux ou davantage de couches cannelées.

La portion de flan 20 comprend une paroi de fond 22 sur laquelle un volet 24 est articulé par une ligne de pliage 26. La ligne de pliage est pratiquée sur la face du flan destinée à se trouver à l'intérieur de l'emballage, et qui est la face visible sur la figure 1. Le volet a une largeur L qui est double de la hauteur h de la caisse que l'on veut réaliser. A peu près à mi-distance entre la ligne de pliage 26 et le bord 27 du volet 24, est pratiquée une coupe à mi-chair 28 qui tranche le carton sur toute son épaisseur à l'exception de la feuille de couverture extérieure 18. La coupe 28 définit sur le volet une paroi latérale 30 articulée à la paroi de fond 22 par la ligne de pliage 26 et un rabat 32 qui n'est rattaché à la paroi latérale que par la ligne 34 non tranchée de la feuille de couverture extérieure 18.

La ligne de pliage 26 et la coupe 28 sont perpendiculaires à la direction des cannelures 35.

La figure 3 montre le mode de pliage du flan : on dresse le volet 24 pour l'amener en position perpendiculaire à la paroi de fond 22, par pliage autour de la ligne de pliage 26, puis on plie le rabat 32 vers l'extérieur autour de la ligne de liaison 34. Le rabat est ensuite collé sur la face extérieure de la paroi latérale.

Du fait que la coupe 28 est rectiligne, on obtient à la partie supérieure de la paroi latérale et du rabat une surface de coupe 36 très régulière, plate et horizontale sur toute sa longueur. De plus, le bord inférieur 27 du rabat se trouve exactement au même niveau que celui de la face inférieure 40 de la paroi de fond. Il résulte de ces deux caractéristiques que si plusieurs conditionnements sont gerbés, l'effort de compression est réparti à égalité sur la paroi latérale et le rabat de chaque conditionnement et uniformément sur toute la longueur de ces éléments. Le conditionnement a donc une résistance à la compression bien supérieure à celle des conditionnements rembordés intérieurement.

On décrira à présent en détail en regard des figures 4 et 5, un exemple de conditionnement, ici un plateau pour fromage de Brie.

La figure 4 montre le flan 50 à partir duquel est réalisé le plateau. Ce flan est sensiblement rectangulaire et comprend une paroi de fond centrale 52 de forme carrée ou rectangulaire, deux parois longitudinales 54, 56 articulées par des lignes de pliage 58, 60 le long de deux côtés parallèles de la paroi de fond et deux volets 62, 64 articulés par des lignes de pliage 66, 68 le long des deux autres côtés de la paroi de fond. Les volets 62, 64 ont une largeur supérieure ou égale au double de celle des parois longitudinales 54, 56.

Quatre fentes rectilignes 70, 72 et 74, 76 sont pratiquées depuis les deux bords longitudinaux du flan, dans l'alignement des lignes de pliage 66, 68 et sur une distance d sensiblement égale au double de la largeur l des parois longitudinales.

Les volets 62, 64 sont partagés par des coupes à mi-chair 78, 80, en bandes 82, 84 et 86, 88 d'égale largeur l.

Le flan ayant une symétrie centrale, on ne décrira que la partie de gauche.

Les bandes 82, 84 sont séparées à leurs extrémités par des incisions 90, 92, de même longueur que les fentes 70, 72. On définit ainsi aux extrémités des bandes, des pattes indépendantes 94, 96 et 98, 100. Les pattes intérieures 94, 98, c'est-à-dire celles qui sont associées à la bande intérieure 82, peuvent être pliées le long de lignes de pliage 102, 104 passant par les extrémités des fentes 70, 72.

Sur les pattes extérieures 96, 100 sont marquées des lignes de pliage 106, 108 alignées avec les lignes de pliage longitudinales 58, 60. Ces lignes de pliage définissent aux extrémités des pattes, des languettes de fixation externes 110, 112.

Sur les pattes intérieures 94, 98 sont marquées des lignes de pliage 114, 116 parallèles aux lignes de pliage 102, 104 et qui définissent, de part et d'autre, des éléments de coin 118, 120 et des languettes de fixation internes 122, 124.

Des incisions en forme de U sont pratiquées sur la bande extérieure 84, à partir de la coupe à mi-chair 78, de manière à dégager des tenons de centrage 126, 128. Des évidements 130, 132 de forme complémentaire de celle des tenons sont percés dans la bande intérieure 82, le long de la ligne de pliage transversale 66. Ces évidements sont destinés à recevoir les tenons d'un conditionnement inférieur.

La mise en forme du plateau d'emballage se fait comme suit : on commence par dresser les volets 62, 64 perpendiculairement à la paroi de fond 52 par pliage autour des lignes de pliage 66, 68, puis on rabat les bandes extérieures 84, 88 vers l'extérieur, par pliage autour des coupes à mi-chair 78, 80 pour les appliquer contre la face extérieure des bandes intérieures 82, 86. Les bandes extérieures sont collées sur les bandes intérieures.

On plie ensuite vers l'intérieur les pattes intérieures 94, 98 autour des lignes de pliage 102, 114 ; 104, 116, puis on dresse les parois longitudinales 54, 56 perpendiculairement à la paroi de fond 52 par pliage autour des lignes de pliage 58, 60.

On colle ensuite les languettes intérieures 122, 124 sur la face intérieure des parois longitudinales 54, 56 en veillant à ce que les éléments de coin 118, 120 se placent en diagonale dans les coins de la paroi de fond 52. Enfin, on plie les languettes extérieures 110, 112 et on les colle sur la face extérieure des parois longitudinales 54, 56.

On obtient alors le plateau représenté à la figure 5. Ce plateau est particulièrement résistant parce qu'il possède deux parois transversales porteuses formées chacune de deux épaisseurs de carton et également parce que les extrémités des parois longitudinales sont prises en sandwich entre les languettes intérieures et les languettes extérieures.

## Revendications

1. Procédé de renforcement des parois porteuses d'un conditionnement réalisé à partir d'un flan (20) en carton ondulé à au moins une couche cannelée (10, 12), dans laquelle chacune des parois porteuses est constituée par un volet (24) articulé sur la paroi de fond (22) du conditionnement par une ligne de pliage (26), ledit procédé étant **caractérisé en ce qu'**il consiste :
à pratiquer sur la face intérieure du volet (24), sensiblement à égale distance entre son bord libre (27) et ladite ligne de pliage, une coupe rectiligne à mi-chair (28) qui tranche toute l'épaisseur du carton sauf la feuille de couverture (18) se trouvant sur la face extérieure du flan, ladite coupe définissant de part et d'autre, une paroi latérale (30) articulée sur la paroi de fond (22) par ladite ligne de pliage (26) et un rabat (32) articulé sur la paroi latérale par une ligne de liaison (34) formée sur ladite feuille de couverture extérieure (18) ;
à dresser le volet (24) perpendiculairement à la paroi de fond (22) ;
à plier le rabat (32) vers l'extérieur du conditionnement en le faisant pivoter autour de ladite ligne de liaison (34) ;
et à coller le rabat sur la face extérieure de la paroi latérale.

2. Conditionnement réalisé à partir d'un flan en carton ondulé (20) à au moins une couche cannelée (10, 12) et comprenant une paroi de fond (22) et au moins un volet (24) articulé sur la paroi de fond par une ligne de pliage (26), **caractérisé en ce que** ledit volet (24) comporte, sur la face intérieure, sensiblement à égale distance entre son bord libre (27) et la ligne de pliage (26), une coupe rectiligne à mi-chair (28) qui tranche toute l'épaisseur du carton sauf la feuille de couverture (18) se trouvant sur la face extérieure du flan, et qui définit ainsi une ligne de liaison entre une paroi latérale et un rabat, le rabat étant plié vers l'extérieur du conditionnement.

3. Conditionnement selon la revendication 2, **caractérisé en ce que** le bord inférieur (17) du rabat arrive au même niveau que la face inférieure (40) de la paroi de fond.

4. Conditionnement selon la revendication 2, réalisé avec un carton ondulé qui comprend une ou plusieurs couches cannelées (10, 12) reliées entre elles par au moins une feuille de papier intermédiaire (14) et recouvertes sur leurs faces extérieures par des feuilles de couverture (16, 18), **caractérisé en ce que** la coupe à mi-chair est pratiquée à travers la feuille de couverture intérieure (16), la ou les couches cannelées (10, 12) et la ou les feuilles intermédiaires, mais pas sur la feuille de couverture extérieure (18).

5. Conditionnement selon l'une des revendications 2 à 4, **caractérisé en ce qu'**il comprend une paroi de fond (52) et deux parois latérales longitudinales (54, 56) et deux parois latérales transversales (82, 86), articulées sur la paroi de fond par des lignes de pliage (58, 60, 66, 68), chacune desdites parois latérales transversales (82, 86) étant doublée par un rabat (84) qui est articulé sur celle-ci par une coupe à mi-chair (78), ladite paroi transversale (82) et ledit rabat (84) étant munis à leurs extrémités de languettes (122, 124 et 110, 112) pliables le long de lignes de pliage (114, 116) perpendiculaires à la ligne de pliage (66) de ladite paroi transversale (82) sur la paroi de fond (52), les languettes (122, 124) qui sont attenantes à ladite paroi transversale (82) étant collées sur la face intérieure de deux parois latérales longitudinales (54, 56) adjacentes à ladite paroi transversale (82), tandis que les languettes (110, 112) qui sont attenantes au rabat (84) sont collées sur la face extérieure desdites parois longitudinales (54, 56).

6. Conditionnement selon la revendication 5, **caractérisé en ce que** ladite paroi transversale (82) se prolonge par des éléments de coin intérieurs (118, 120) qui se placent en diagonale dans les coins du conditionnement définis entre ladite paroi latérale et lesdites parois longitudinales (54, 56), lesdits éléments de coin se prolongeant à leur tour par des languettes (122, 124) qui sont collées sur la face intérieure desdites parois longitudinales (54, 56).

## Patentansprüche

1. Verfahren zur Verstärkung der tragenden Wandungen eines Verpackungsbehälters, der ausgehend von einem Zuschnitt (20) aus Wellkarton mit wenigstens einer kannelierten bzw. gewellten Schicht (10, 12) hergestellt wird, in welchem jede der tragenden Wandungen von einem Klapp-Aggregat (24) gebildet wird, das an der Bodenwandung (22) des Verpackungsbehälters über eine Faltungslinie (26) schwenkbar befestigt ist,
**dadurch gekennzeichnet, daß** das Verfahren umfaßt:
- auf der Innenseite des Klapp-Aggregats (24) wird in im wesentlichen gleichem Abstand zwischen seinem freien Rand (27) und der genannten Faltungslinie ein geradliniger, nicht durchtrennender Schnitt (28) angebracht, welcher die gesamte Kartondicke, jedoch nicht die auf der Außenseite des Zuschnitts befindliche Deckfolie bzw. Deckschicht (18) durchschneidet, wobei dieser Schnitt zu seinen beiden Seiten einerseits eine durch die genannte Faltungslinie (26) mit der Bodenwandung (22) schwenkbar verbundene Seitenwandung (30) definiert und andererseits einen Klapp-Umschlag (32), der auf der Seitenwandung durch eine Verbindungslinie (34), welche auf der genannten äußeren Deckschicht (18) ausgebildet ist, schwenkbar ist;
- das Klapp-Aggregat (24) wird senkrecht auf der Bodenwandung (22) aufgerichtet;
- der Klapp-Umschlag (32) wird durch Verschwenken um die genannte Verbindungslinie (34) in Richtung nach außerhalb des Verpackungsbehälters gefaltet;
- der Klapp-Umschlag wird mit der Außenfläche der Seitenwandung verklebt.

2. Verpackungsbehälter, der ausgehend von einem Zuschnitt aus Wellkarton (20) mit wenigstens einer kannelierten bzw. gewellten Schicht (10, 12) hergestellt ist und eine Bodenwandung (22) und wenigstens ein mit der Bodenwandung um eine Faltlinie (26) schwenkbar verbundenes Klapp-Aggregat (24) umfaßt,
**dadurch gekennzeichnet, daß** das genannte Klapp-Aggregat (24) auf der Innenseite in im wesentlichen gleichem Abstand zwischen seinem freien Rand (27) und der Faltlinie (26) einen geradlinigen, nicht-durchtrennenden Schnitt (28) aufweist, welcher die gesamte Kartondicke, jedoch nicht die auf der Außenseite des Zuschnitts befindliche Deckschicht (18) durchschneidet, und der so eine Verbindungslinie zwischen einer Seitenwandung und einem Klapp-Umschlag definiert, wobei der Klapp-Umschlag in Richtung nach außerhalb des Verpackungsbehälters umgefaltet ist.

3. Verpackungsbehälter nach Anspruch 2,
**dadurch gekennzeichnet, daß** der untere Rand (27) des Klapp-Umschlags auf dem gleichen Niveau wie die Unterseite (40) der Bodenwandung endet.

4. Verpackungsbehälter nach Anspruch 2, der mit einem Wellkarton hergestellt ist, welcher eine oder mehrere kannelierte Schicht bzw. Schichten (10, 12) aufweist, die miteinander durch wenigstens eine Zwischenpapierlage (14) verbunden sind und an ihren Außenseiten durch Deckschichten (16, 18) abgedeckt sind,
**dadurch gekennzeichnet, daß** der nicht-durchtrennende Schnitt durch die innere Deckschicht (16), die kannelierte(n) bzw. gewellte(n) Schicht(en) (10, 12) und die Zwischenschicht oder Zwischenschichten, jedoch nicht durch die äußere Deckschicht (18) ausgeführt wird.

5. Verpackungsbehälter nach einem der Ansprüche 2 bis 4,
**dadurch gekennzeichnet, daß** er eine Bodenwandung (52) und zwei Längsseitenwandungen (54, 56) sowie zwei Quer-Seitenwandungen (82, 86) umfaßt, die an der Bodenwandung über Faltlinien (58, 60, 66, 68) schwenkbar sind, wobei jede der genannten Quer-Seitenwandungen (82, 86) durch einen Klapp-Umschlag (84) gedoppelt ist, welcher an der Quer-Seitenwandung über einen nicht-durchtrennenden Schnitt (78) schwenkbar angeordnet ist, wobei die genannte Quer-Seitenwandung (82) und der genannte Klapp-Umschlag (84) an ihren Enden mit Zungenlaschen (122, 124 und 110, 112) versehen sind, die längs Faltlinien (114, 116) faltbar sind, welche rechtwinklig zur Faltlinie (66) der genannten Quer-Seitenwandung (82) an der Bodenwandung (52) verlaufen, wobei die an die genannte Quer-Seitenwandung (82) angrenzenden Zungenlaschen (122, 124) mit der Innenseite von zwei der genannten Querwandung (82) benachbarten Längs-Seitenwandungen (54, 56) verklebt sind, während die an den Klapp-Umschlag (84) angrenzenden Zungenlaschen (110, 112) mit der Außenseite der genannten Längswandungen (54, 56) verklebt sind.

6. Verpackungsbehälter nach Anspruch 5,
**dadurch gekennzeichnet, daß** die genannte Querwandung (82) sich in innere Eckelemente (118, 120) fortsetzt, welche diagonal in den zwischen der genannten Seitenwandung und den genannten Längswandungen (54, 56) definierten Ecken des Verpackungsbehälters zu liegen kommen, und daß die genannten Eckelemente sich ihrerseits in Zungenlaschen (122, 124) fortsetzen, die mit der Innenfläche der genannten Längswandungen (54, 56) verklebt sind.

## Claims

1. A method of reinforcing the load-bearing walls of packaging made from a blank (20) of corrugated cardboard with at least one fluted ply (10, 12), in which each of the load-bearing walls consists of a panel (24) articulated to the bottom wall (22) of the packaging by a fold line (26), said method being **characterised in that** it consists in:
forming in the internal face of the panel (24), substantially equidistantly between its free edge (27) and said fold line, a rectilinear partial cut (28) which cuts through the entire thickness of the cardboard except for the facing ply (18) on the outer face of the blank, said cut defining on each side a lateral wall (30) articulated to the bottom wall (22) by said fold line (26) and a flap (32) articulated to the lateral wall by a connecting line (34) formed on said outer facing ply (18);
erecting the panel (24) perpendicularly to the bottom wall (22);
folding the flap (32) towards the outside of the packaging by pivoting it about said connecting line (34);
and sticking the flap to the outer face of the lateral wall.

2. Packaging made from a blank of corrugated cardboard (20) with at least one fluted ply (10, 12) and comprising a bottom wall (22) and at least one panel (24) articulated to the bottom wall (22) by a fold line (26), **characterised in that** said panel (24) comprises, on the inner face, substantially equidistantly between its free edge (27) and the fold line (26), a rectilinear partial cut (28) which cuts through the entire thickness of the cardboard except for the facing ply (18) located on the outer face of the blank and which thus defines a connecting line between a lateral wall and a flap, the flap being folded towards the outside of the packaging.

3. Packaging according to claim 2, **characterised in that** the lower edge (17) of the flap extends to the same level as the lower face (40) of the bottom wall.

4. Packaging according to claim 2, made of corrugated cardboard which comprises one or more fluted plies (10, 12) connected together by at least one intermediate paper ply (14) and covered on their outer faces by facing plies (16, 18), **characterised in that** the partial cut is formed through the internal facing ply (16), the fluted ply/plies (10, 12) and the intermediate ply/plies, but not through the outer facing ply (18).

5. Packaging according to one of claims 2 to 4, **characterised in that** it comprises a bottom wall (52) and two longitudinal lateral walls (54, 56) and two transverse lateral walls (82, 86), articulated to the bottom wall by fold lines (58, 60, 66, 68), each of said transverse lateral walls (82, 86) being backed by a flap (84) which is articulated thereto by a partial cut (78), said transverse wall (82) and said flap (84) being provided at their ends with tongues (122, 124 and 110, 112) foldable along fold lines (114, 116) perpendicular to the fold line (66) between said transverse wall (82) and the bottom wall (52), the tongues (122, 124) which adjoin said transverse wall (82) being stuck to the inner face of two longitudinal lateral walls (54, 56) adjacent to said transverse lateral wall (82), while the tongues (110, 112) which adjoin the flap (84) are stuck to the outer face of said longitudinal walls (54, 56).

6. Packaging according to claim 5, **characterised in that** said transverse wall (82) is extended by internal corner elements (118, 120) which are positioned diagonally in the corners of the packaging defined between said lateral wall and said longitudinal walls (54, 56), said corner elements being extended in turn by tongues (122, 124) which are stuck to the inner faces of said longitudinal walls (54, 56).
